# EUROPÄISCHE PATENTSCHRIFT

(11) **EP 3 924 239 B1**
(45) Veröffentlichungstag und Bekanntmachung des Hinweises auf die Patenterteilung: **26.04.2023**
(21) Anmeldenummer: 20714916.2
(22) Anmeldetag: 16.03.2020
(51) Int. Cl.: B61G 11/18, B61F 19/04

(54) **AUFKLETTERSCHUTZEINRICHTUNG**
ANTI-CLIMBING DEVICE
DISPOSITIF DE PROTECTION ANTI-ESCALADE

(30) Priorität: 28.03.2019 AT 502662019
(43) Veröffentlichungstag der Anmeldung: 22.12.2021
(73) Patentinhaber: Siemens Mobility Austria GmbH, 1210 Wien (AT)
(72) Erfinder: GRAF, Richard, 1020 Wien (AT)
(74) Vertreter: Siemens Patent Attorneys
(86) Internationale Anmeldenummer: PCT/EP2020/057139
(87) Internationale Veröffentlichungsnummer: WO 2020/193257

(56) Entgegenhaltungen:
- EP-A1- 2 727 792
- WO-A1-2015/039679
- DE-A1- 3 228 942
- DE-A1-102006 050 028
- FR-A- 776 284

## Beschreibung

### Technisches Gebiet

Die Erfindung betrifft eine Aufkletterschutzeinrichtung für ein Schienenfahrzeug.

### Stand der Technik

Bei Frontalzusammenstößen von Schienenfahrzeugen sollen die auftretenden Kollisionskräfte in die Baugruppen eingeleitet werden, welche zur Aufnahme und Umwandlung der Kollisionsenergie in Verformungsenergie ausgebildet sind.

Diese sind typischerweise als sogenannte Energieverzehrelemente ausgeführt, welche über einen bestimmten Verformungsweg verformbar sind und dabei eine dafür speziell ausgelegte Kraft-Weg-Charakteristik aufweisen. Ist die Energieaufnahmekapazität solcher Elemente erschöpft, wird die weitere Kollisionsenergie in die Fahrzeugstruktur eingeleitet. Dabei ist zu beachten, dass das Untergestell eines Schienenfahrzeugs deutlich fester aufgebaut ist als alle anderen Baugruppen, insbesondere die Seitenwände, Stirnwände und das Dach. Im Verlauf eines Zusammenstoßes zweier Schienenfahrzeuge kann sich eines der Schienenfahrzeuge so bewegen, dass sein Untergestell über das Untergestell des weiteren Fahrzeugs geschoben wird (d.h. es klettert auf) und so den deutlich weniger festen Bereich oberhalb des Untergestells mit Kollisionsenergie belastet. Dies kann bei einem vertikalen Versatz der kollidierenden Fahrzeuge leicht geschehen und führt potentiell zu katastrophalen Unfallfolgen, da der Passagierraum eines der Fahrzeuge dabei großflächig zerstört werden kann. Um diesem Effekt vorzubeugen, werden sogenannte Aufkletterschutzeinrichtungen (Anticlimber) eingesetzt, welche die Fahrzeuge bei einem Zusammenstoß in ihrer vertikalen Lage zueinander festhalten. Diese Aufkletterschutzeinrichtungen sind typischerweise an jenen Punkten der Fahrzeuge vorgesehen, welche als erstes mit einem weiteren Fahrzeug zusammentreffen und umfassen eine Platte mit einer waagrecht orientierten Rippenstruktur. Diese Rippenstrukturen der aufeinandertreffenden Aufkletterschutzeinrichtungen greifen bei einem Zusammenstoß ineinander ein und bilden eine formschlüssige Verbindung, welche ein vertikales Abgleiten der Aufkletterschutzeinrichtungen zueinander verhindert. Weisen die aufeinandertreffenden Aufkletterschutzeinrichtungen jedoch eine horizontale Verschiebung zueinander auf, d.h. überdecken sich die Aufkletterschutzeinrichtungen nur teilweise in lateraler Richtung, so können die entstehenden Momente die Befestigungen der Aufkletterschutzeinrichtungen so verdrehen, dass die Aufkletterschutzeinrichtungen seitlich aneinander abgleiten und diese ihre Wirkung somit in weiterer Folge verlieren. Dies kann insbesondere dann auftreten, wenn die mit einer Rippenstruktur ausgeführte Fläche der Aufkletterschutzeinrichtung relativ geringe Abmessungen aufweist und sich ein horizontaler Versatz dementsprechend stärker auswirkt. Das aneinander Abgleiten kann aber auch durch Kräfte in lateraler Richtung auftretende (z.B.: Kollision in einer Kurve) hervorgerufen werden. Zur Behebung dieses Mangels wurden Prallplatten geschaffen, welche eine ganzflächige Verzahnung erlauben, beispielsweise mittels pyramidenförmiger Erhebungen. Diese können jedoch ausschließlich mit gleichartigen Prallplatten agieren und sind nur teuer herstellbar.

Aus dem Stand der Technik sind Aufkletterschutzeinrichtungen bekannt, so zeigt die deutsche Offenlegungsschrift DE 10 2006 050 028 A1 eine solche, die hervorstehende Formteile, welche zum formschlüssigen Verhaken mit einem Kollisionsgegner ausgebildet sind, aufweist. Diese Formteile sind als rasterartige, in Fahrtrichtung offene Zellen aus ebenen Blechen gebildet. In der französischen Patentschrift FR776284A wird zum Verhindern des Aufkletterns eine Mehrzahl von Ausformungen an den Puffern von Schienenfahrzeugen empfohlen. Eine weitere Möglichkeit, das Aufklettern von Schienenfahrzeugen bei einem Zusammenstoß zu verhindern kann der europäischen Patentanmeldung EP 2 727 792 A1 entnommen werden. Diese Schrift offenbart eine Konstruktion aus parallelen, senkrecht orientierten Platten, welche an ihrem dem Kollisionsgegner zugewandten Ende mit Stangen verbunden sind, welche bei einem Zusammenstoß sich mit gleichartigen Stangen des Kollisionsgegners verhaken.

### Darstellung der Erfindung

Der Erfindung liegt daher die Aufgabe zugrunde, eine Aufkletterschutzeinrichtung für ein Schienenfahrzeug zu schaffen, welche auch bei horizontal versetzen Auftreffen auf eine weitere Aufkletterschutzeinrichtung oder bei auftretenden lateralen Kräften ein seitliches Abgleiten verhindert.

Die Aufgabe wird durch eine Aufkletterschutzeinrichtung mit den Merkmalen des Anspruchs 1 gelöst. Vorteilhafte Ausgestaltungen sind Gegenstand untergeordneter Ansprüche. Dem Grundgedanken der Erfindung nach wird eine Aufkletterschutzeinrichtung für ein Schienenfahrzeug beschrieben, welches eine Prallplatte umfasst, wobei an der Prallplatte eine Mehrzahl zueinander paralleler, vorspringender erster Ausformungen mit geradem Verlauf angeordnet sind, und weiters an der Prallplatte eine Mehrzahl zueinander paralleler, vorspringender zweiter Ausformungen mit geradem Verlauf angeordnet sind, welche normal zu den ersten Ausformungen ausgerichtet sind, und wobei die Erstreckung der zweiten Ausformungen über der Fläche der Prallplatte geringer ist als die Erstreckung der ersten Ausformungen über der Fläche der Prallplatte, und wobei an Kreuzungspunkten der Ausformungen die ersten Ausformungen je eine Ausnehmung aufweisen, in welchen die Erstreckung der ersten Ausformung reduziert ist.

Dadurch ist der Vorteil erzielbar, eine Aufkletterschutzeinrichtung schaffen zu können, welche zusätzlich um Verhindern des sogenannten Aufreitens auch ein horizontales Abgleiten gleichartiger Aufkletterschutzeinrichtung aneinander bei einem Zusammenstoß verhindert. Solcherart kann bei einem lateralen Versatz aufeinanderprallender Aufkletterschutzeinrichtung die Krafteinleitung in hinter den Aufkletterschutzeinrichtungen angeordnete Energieverzehrelemente optimiert werden und auch in diesem Fall deren Energieverzehrkapazität möglichst vollständig ausgenützt werden.

Erfindungsgemäß umfasst eine Aufkletterschutzeinrichtung eine Prallplatte, welche typischerweise rechteckig oder quadratisch ausgebildet ist und an dieser Prallplatte an deren Aufprallseite angeordnete Ausformungen. Dabei sind eine Mehrzahl erster Ausformungen vorzusehen, welche rippenartig aus der Prallplatte hervorragen und welche in Einbaulage der Aufkletterschutzeinrichtung horizontal ausgerichtet sind. Diese Konfiguration ist ähnlich zu den aus dem Stand der Technik bekannten Aufkletterschutzeinrichtungen. Die Erfindung sieht weiters vor, eine Mehrzahl zweiter Ausformungen, welche ebenso rippenartig aus der Prallplatte hervorragen, vorzusehen, wobei die ersten und zweiten Ausformungen zueinander rechtwinkelig ausgerichtet sind. In Einbaulage der Aufkletterschutzeinrichtung sind die zweiten Ausformungen somit vertikal angeordnet. Die Höhe (Erstreckung) der zweiten Ausformungen über der Fläche der Prallplatte ist dabei geringer auszuführen als die Erstreckung der ersten Ausformung über der Fläche der Prallplatte. An den Kreuzungspunkten der ersten mit den zweiten Ausformungen sind Ausnehmungen in den ersten Ausformungen vorzusehen, bei welchen die Höhe (Erstreckung) der ersten Ausformung lokal, über eine bestimmte Länge reduziert ist.

Somit kann bei einem Aufeinandertreffen gleichartiger erfindungsgemäßer Aufkletterschutzeinrichtung ein Verhaken der zweiten (vertikalen) Ausformungen in den Ausnehmungen der ersten (horizontalen) Ausformungen erfolgen und ein Abgleiten der Aufkletterschutzeinrichtungen aneinander ist somit in allen Richtungen verhindert.

Die Breite der Ausnehmungen in den ersten Ausformungen ist mindestens mit der Breite der zweiten Ausformungen auszuführen, sodass die zweiten, vertikalen Ausformungen in diese Ausnehmungen einrasten können. Es ist besonders vorteilhaft, die Ausnehmungen in den ersten Ausformungen breiter zu gestalten als die Breite der zweiten Ausformungen, sodass ein sicheres Einrasten während einer horizontalen Relativbewegung aufeinandertreffender Aufkletterschutzeinrichtungen gewährleistet ist. Die Breite der Ausnehmungen bestimmt dabei eine Wegstrecke (Fangbereich) innerhalb derer ein Einrasten erfolgen kann.

Die Form der Ausnehmungen in den ersten Ausformungen, d.h. ihr Querschnitt in vertikaler Ansicht, kann beispielsweise rechtwinkelig oder trapezförmig gestaltet werden.

Es ist vorteilhaft, die Erstreckung der ersten Ausformung im Bereich der Ausnehmungen auf die Erstreckung der zweiten Ausformung zu reduzieren. Solcherart ist der Vorteil zu erzielen, dass bei einem Einrasten gleichartiger Aufkletterschutzeinrichtungen miteinander eine vollständige Verzahnung erreicht wird, wobei die ersten Ausformungen jeder der beiden Aufkletterschutzeinrichtungen in Kontakt mit der Oberfläche der korrespondierenden Prallplatte gelangen und wobei die zweiten Ausformungen mit den ersten Ausformungen der korrespondierenden Prallplatte im Bereich der Ausnehmungen in Kontakt gelangen. Durch diese optimale Verzahnung kann die Festigkeit der Aufkletterschutzeinrichtungen vollständig ausgenutzt werden. Da dieses geometrische Optimum in realen Einsatzbedingungen bei Zusammenstößen möglicherweise nicht realisierbar ist, beispielsweise aufgrund zwischen den Aufkletterschutzeinrichtungen eingeklemmter Gegenstände, z.B Teile einer Fahrzeugverkleidung , ist es vorteilhaft, die Erstreckung der zweiten Ausformung größer zu gestalten als die gesamte Dicke der Gegenstände (insb. Verkleidungsteile), die zwischen den Aufkletterschutzeinrichtungen eingeklemmt werden können.

Die Herstellung einer erfindungsgemäßen Aufkletterschutzeinrichtung kann aus den für Aufkletterschutzeinrichtungen gebräuchlichen Materialien erfolgen, insbesondere aus Stahl oder einer Leichtmetalllegierung.

Bei Aufkletterschutzeinrichtungen sind Abmessungen der Prallplatten von ca. 300mm Seitenlänge gebräuchlich, diese Maße, sowie ein Abstand der ersten Ausformungen von typischerweise 60mm ist mit einer erfindungsgemäßen Aufkletterschutzeinrichtung ebenfalls umsetzbar, sodass eine Kompatibilität mit herkömmlichen Aufkletterschutzeinrichtungen gegeben ist. Bei einem Auftreffen einer erfindungsgemäßen Aufkletterschutzeinrichtung mit einer herkömmlichen Aufkletterschutzeinrichtung ist ein Schutz gegen Aufklettern gegeben, ein Schutz gegen horizontales Abgleiten kann jedoch nur in Verbindung mit einer weiteren erfindungsgemäßen Aufkletterschutzeinrichtung erzielt werden.

Eine weitere bevorzugte Ausführungsform der Erfindung sieht vor, die Erstreckung der zweiten Ausformung über der Prallplatte auf Null zu reduzieren, diese also entfallen zu lassen. Gleichzeitig sind jedoch die Ausnehmungen in den ersten Ausnehmungen vorzusehen. Solcherart entsteht eine horizontale Rippenstruktur, welche mit einer Verzahnung ausgestattet ist. Diese Verzahnung kann in Aufkletterschutzeinrichtungen mit einer Struktur aus zweiten Ausformungen eingreifen und somit ein horizontales Abgleiten der Aufkletterschutzeinrichtungen aneinander verhindern. Diese Ausführungsform der Erfindung ist insbesondere für die Überarbeitung bestehender herkömmlicher Aufkletterschutzeinrichtungen vorteilhaft, da dabei nur die Ausnehmungen in den horizontalen Ausformungen hergestellt werden müssen. Diese Überarbeitung kann auch bei im Einsatz stehenden Auskletterschutzeinrichtung vorgenommen werden, wobei nur das Abtragen von Material erforderlich ist, nicht jedoch das Aufbringen einer Struktur aus zweiten Ausformungen. Der Schutz gegen horizontales Abgleiten tritt dabei nur bei einem Auftreffen auf eine Aufkletterschutzeinrichtung mit einer vollständigen erfindungsgemäßen Ausformungsstruktur auf.

Eine erfindungsgemäße Aufkletterschutzeinrichtung ist beispielsweise mittels eines Gußverfahrens wie auch mittels eines Schmiedeverfahrens herstellbar oder es kann die Rippenstruktur aus einer, entsprechend dicker ausgeführten Prallplatte gefräst werden. Insbesondere ist es vorteilhaft, eine erfindungsgemäße Aufkletterschutzeinrichtung aus einzeln vorgefertigten Teilen (Prallplatte, erste und zweite Ausformungen) zu schweißen. Die einfache Geometrie dieser Einzelteile lässt eine leichte Vorfertigung zu.

### Kurzbeschreibung der Zeichnungen

Es zeigen beispielhaft:
**Fig.1** Aufkletterschutzeinrichtung.
**Fig.2** Zwei Aufkletterschutzeinrichtungen im Eingriff, Detail.
**Fig.3** Zwei Aufkletterschutzeinrichtungen im Eingriff.
**Fig.4** Aufkletterschutzeinrichtung mit einer Zahnstruktur.

### Ausführung der Erfindung

**Fig.1** zeigt beispielhaft und schematisch eine Aufkletterschutzeinrichtung. Es ist eine Aufkletterschutzeinrichtung 1, umfassend eine Prallplatte 2, eine Mehrzahl erster Ausformungen 3 und eine Mehrzahl zweiter Ausformungen 4. Die Prallplatte 2 ist rechteckig ausgeführt, und weist eine Rippenstruktur aus zueinander parallelen ersten Ausformungen 3 auf. Es sind beispielhaft sechs erste Ausformungen 3 gezeigt, welche jede um eine Erstreckung 6 aus der Prallplatte 2 hervorragen. Die Aufkletterschutzeinrichtung 1 ist in ihrer Gebrauchslage dargestellt, bei welcher die ersten Ausformungen 3 horizontal orientiert sind. Weitere Bauteile, wie beispielsweise eine hinter der Aufkletterschutzeinrichtung 1 befindliche Fahrzeugstruktur oder ein Energieverzehrelement sind in Fig.1 nicht dargestellt. Weiters umfasst die Aufkletterschutzeinrichtung 1 eine Mehrzahl zweiter Ausformungen 4, welche normal zu den ersten Ausformungen 3 ausgerichtet sind und welche um eine Erstreckung 5 aus der Prallplatte 2 hervorragen. Es sind beispielhaft drei zweite Ausformungen 4 dargestellt. An den Kreuzungspunkten 7 zwischen den ersten 3 und zweiten 4 Ausformungen sind je eine Ausnehmung 8 in den ersten Ausformungen 3 vorgesehen. Diese Ausnehmungen 8 weisen eine bestimmte Breite auf, wobei in Fig.1 diese Breite größer als die Breite der zweiten Ausformungen 4 ausgeführt ist, wodurch ein größerer Fangbereich erzielt wird. In gezeigtem Ausführungsbeispiel ist die Erstreckung der ersten Ausformungen 3 an den Ausnehmungen 8 auf die Erstreckung 5 der zweiten Ausformungen 4 reduziert.

**Fig.2** zeigt beispielhaft und schematisch eine Detaildarstellung zweier im Eingriff befindlichen Aufkletterschutzeinrichtungen. Es ist ein horizontaler Schnitt durch zwei im Eingriff befindliche Aufkletterschutzeinrichtungen 1 dargestellt, wobei die zweiten Ausformungen 4 einer Aufkletterschutzeinrichtung 1 in die Ausnehmungen 8 der ersten Ausformungen 3 einer zweiten Aufkletterschutzeinrichtung 1 eingreifen. Die Aufkletterschutzeinrichtungen 1 sind eingerastet in einer Endlage gezeigt, in welcher die zweiten Ausformungen an den Rand der Ausformungen 8 stoßen und eine weitere Horizontalverschiebung der Aufkletterschutzeinrichtungen 1 zueinander verhindert wird.

**Fig.3** zeigt beispielhaft und schematisch zwei im Eingriff befindliche Aufkletterschutzeinrichtungen. Es ist eine Gesamtansicht auf zwei miteinander im Eingriff stehende Aufkletterschutzeinrichtungen 1 gezeigt.

**Fig.4** zeigt beispielhaft eine Aufkletterschutzeinrichtung mit einer Zahnstruktur. Es ist eine Aufkletterschutzeinrichtung 10 dargestellt, welche eine Mehrzahl, in Einbaulage waagrecht orientierten Ausformungen mit Zahnstruktur 11 umfasst. Die vertikal orientierten zweiten Ausformungen sind in ihrer Erstreckung auf Null reduziert. In den Ausformungen mit Zahnstruktur 11 sind Ausnehmungen 8 vorgesehen, welche voneinander so beabstandet sind, dass eine Aufkletterschutzeinrichtung mit Zahnstruktur 11 in eine Aufkletterschutzeinrichtung 1, wie in Fig.1 dargestellt, einrasten kann und somit horizontale Kräfte zwischen den Aufkletterschutzeinrichtungen 1 und 10 übertragbar sind.

### Liste der Bezeichnungen

- 1: Aufkletterschutzeinrichtung
- 2: Prallplatte
- 3: Erste Ausformung
- 4: Zweite Ausformung
- 5: Erstreckung der zweiten Ausformungen
- 6: Erstreckung der ersten Ausformungen
- 7: Kreuzungspunkt
- 8: Ausnehmung
- 10: Aufkletterschutzeinrichtung mit Zahnstruktur
- 11: Erste Ausformung mit Zahnstruktur

## Patentansprüche

1. Aufkletterschutzeinrichtung (1) für ein Schienenfahrzeug, umfassend eine Prallplatte (2), wobei an der Prallplatte (2) eine Mehrzahl zueinander paralleler, vorspringender erster Ausformungen (3) mit geradem Verlauf angeordnet sind, und
an der Prallplatte (2) eine Mehrzahl zueinander paralleler, vorspringender zweiter Ausformungen (4) mit geradem Verlauf angeordnet sind, welche normal zu den ersten Ausformungen (3) ausgerichtet sind,
und wobei die Erstreckung (5) der zweiten Ausformungen (4) über der Fläche der Prallplatte (2) geringer ist als die Erstreckung (6) der ersten Ausformungen (3) über der Fläche der Prallplatte (2),
**dadurch gekennzeichnet, dass**
an Kreuzungspunkten (7) der Ausformungen (3, 4) die ersten Ausformungen (3) je eine Ausnehmung (8) aufweisen, in welchen die Erstreckung (6) der ersten Ausformung (3) reduziert ist.

2. Aufkletterschutzeinrichtung (1) nach Anspruch 1,
**dadurch gekennzeichnet, dass** die Erstreckung (6) der ersten Ausformung im Bereich der Ausnehmungen (8) auf die Erstreckung (5) der zweiten Ausformung (4) reduziert ist.

3. Aufkletterschutzeinrichtung (1) nach Anspruch 1,
**dadurch gekennzeichnet, dass** die Erstreckung (6) der ersten Ausformung im Bereich der Ausnehmungen (8) auf einen geringeren Wert als die Erstreckung (5) der zweiten Ausformung (4) reduziert ist.

4. Aufkletterschutzeinrichtung (1) nach einem der Ansprüche 1 bis 3,
**dadurch gekennzeichnet, dass** die Ausnehmungen (8) einen rechteckförmigen Querschnitt aufweisen.

5. Aufkletterschutzeinrichtung (1) nach einem der Ansprüche 1 bis 3,
**dadurch gekennzeichnet, dass** die Ausnehmungen (8) einen trapezförmigen Querschnitt aufweisen.

6. Aufkletterschutzeinrichtung (1) nach einem der Ansprüche 1 bis 5,
**dadurch gekennzeichnet, dass,**
die Prallplatte (2) mit den Ausformungen (3, 4) mittels eines Schweißverfahrens unlösbar verbunden ist.

7. Aufkletterschutzeinrichtung (1) nach einem der Ansprüche 1 bis 5,
**dadurch gekennzeichnet, dass,**
die Prallplatte (2) mit den Ausformungen (3, 4) zusammen einstückig mittels eines Fräsverfahrens hergestellt ist.

8. Aufkletterschutzeinrichtung (1) nach einem der Ansprüche 1 bis 5,
**dadurch gekennzeichnet, dass,**
die Prallplatte (2) mit den Ausformungen (3, 4) zusammen einstückig mittels eines Schmiedeverfahrens hergestellt ist.

9. Aufkletterschutzeinrichtung (1) nach einem der Ansprüche 1 bis 5,
**dadurch gekennzeichnet, dass,**
die Prallplatte (2) mit den Ausformungen (3, 4) zusammen einstückig mittels eines Gießverfahrens hergestellt ist.

## Claims

1. Anti-climbing device (1) for a rail vehicle, comprising a full plate (2), a plurality of projecting first shaped-out formations (3) with a straight course which are parallel to one another being arranged on the baffle plate (2), and a plurality of projecting second shaped-out formations (4) with a straight course which are parallel to one another and are oriented perpendicularly with respect to the first shaped-out formations (3) being arranged on the baffle plate (2), and the extent (5) of the second shaped-out formations (4) over the surface area of the baffle plate (2) being smaller than the extent (6) of the first shaped-out formations (3) over the surface area of the baffle plate (2), **characterized in that**, at crossing points (7) of the shaped-out formations (3, 4), the first shaped-out formations (3) have in each case one recess (8), in which the extent (6) of the first shaped-out formation (3) is reduced.

2. Anti-climbing device (1) according to Claim 1, **characterized in that** the extent (6) of the first shaped-out formation in the region of the recesses (8) is reduced to the extent (5) of the second shaped-out formation (4).

3. Anti-climbing device (1) according to Claim 1, **characterized in that** the extent (6) of the first shaped-out formation in the region of the recesses (8) is reduced to a smaller value than the extent (5) of the second shaped-out formation (4).

4. Anti-climbing device (1) according to one of Claims 1 to 3, **characterized in that** the recesses (8) have a rectangular cross section.

5. Anti-climbing device (1) according to one of Claims 1 to 3, **characterized in that** the recesses (8) have a trapezoidal cross section.

6. Anti-climbing device (1) according to one of Claims 1 to 5, **characterized in that** the baffle plate (2) is connected non-releasably to the shaped-out formations (3, 4) by means of a welding method.

7. Anti-climbing device (1) according to one of Claims 1 to 5, **characterized in that** the baffle plate (2) is produced together with the shaped-out formations (3, 4) in one piece by means of a milling method.

8. Anti-climbing device (1) according to one of Claims 1 to 5, **characterized in that** the baffle plate (2) is produced together with the shaped-out formations (3, 4) in one piece by means of a forging method.

9. Anti-climbing device (1) according to one of Claims 1 to 5, **characterized in that** the baffle plate (2) is produced together with the shaped-out formations (3, 4) in one piece by means of a casting method.

## Revendications

1. Dispositif de protection anti-escalade (1) pour un véhicule ferroviaire, comprenant une plaque d'impact (2), dans lequel une pluralité de premières conformations (3) protubérantes parallèles entre elles avec un tracé droit sont disposées contre la plaque d'impact (2), et une pluralité de deuxièmes conformations (4) protubérantes parallèles entre elles avec un tracé droit sont disposées contre la plaque d'impact (2), lesquelles sont alignées à la normale des premières conformations (3), et dans lequel l'allongement (5) des deuxièmes conformations (4) sur la surface de la plaque d'impact (2) est moindre que l'allongement (6) des premières conformations (3) sur la surface de la plaque d'impact (2),
**caractérisé en ce qu'**en des points de croisement (7) des conformations (3, 4), les premières conformations (3) présentent chacune une cavité (8) dans lesquelles l'allongement (6) de la première conformation (3) est réduit.

2. Dispositif de protection anti-escalade (1) selon la revendication 1, **caractérisé en ce que** l'allongement (6) de la première conformation au niveau des cavités (8) est réduit à l'allongement (5) de la deuxième conformation (4).

3. Dispositif de protection anti-escalade (1) selon la revendication 1, **caractérisé en ce que** l'allongement (6) de la première conformation au niveau des cavités (8) est réduit à une valeur inférieure à l'allongement (5) de la deuxième conformation (4).

4. Dispositif de protection anti-escalade (1) selon l'une des revendications 1 à 3,
**caractérisé en ce que** les cavités (8) présentent une section rectangulaire.

5. Dispositif de protection anti-escalade (1) selon l'une des revendications 1 à 3,
**caractérisé en ce que** les cavités (8) présentent une section trapézoïdale.

6. Dispositif de protection anti-escalade (1) selon l'une des revendications 1 à 5,
**caractérisé en ce que** la plaque d'impact (2) est reliée de manière inséparable aux conformations (3, 4) par soudage.

7. Dispositif de protection anti-escalade (1) selon l'une des revendications 1 à 5,
**caractérisé en ce que** la plaque d'impact (2) est fabriquée d'une seule pièce avec les conformations (3, 4) par fraisage.

8. Dispositif de protection anti-escalade (1) selon l'une des revendications 1 à 5,
**caractérisé en ce que** la plaque d'impact (2) est fabriquée d'une seule pièce avec les conformations (3, 4) par forgeage.

9. Dispositif de protection anti-escalade (1) selon l'une des revendications 1 à 5,
**caractérisé en ce que** la plaque d'impact (2) est fabriquée d'une seule pièce avec les conformations (3, 4) par moulage.
